# EUROPÄISCHE PATENTSCHRIFT

(11) **EP 2 538 010 B1**
(45) Veröffentlichungstag und Bekanntmachung des Hinweises auf die Patenterteilung: **08.10.2014**
(21) Anmeldenummer: 11005087.9
(22) Anmeldetag: 22.06.2011
(51) Int. Cl.: E05F 5/00, E05F 5/02, E05F 1/16

(54) **Positionsrückführvorrichtung, insbesondere für Schiebetüren**
Position return device, in particular for sliding doors
Dispositif de retour de position, notamment pour portes coulissantes

(43) Veröffentlichungstag der Anmeldung: 26.12.2012
(73) Patentinhaber: Krischke-Lengersdorf, Christian, 82067 Ebenhausen (DE)
(72) Erfinder: Eberstein, Swen, 82515 Wolfratshausen (DE)
(74) Vertreter: Szynka, Dirk

(56) Entgegenhaltungen:
- EP-A1- 2 333 218
- DE-U1-202010 007 230

## Beschreibung

Die vorliegende Erfindung bezieht sich auf eine Vorrichtung zum Rückführen eines beweglichen Vorrichtungsteils in eine bestimmte Position, beispielsweise zur Positionsrückführung eines Schiebetürelements in eine vorgegebene Schließposition.

Wenn Vorrichtungsteile relativ zueinander beweglich sind, kann es gewünscht sein, durch eine passende Vorrichtung dafür zu sorgen, dass eine bestimmte Relativposition in bestimmten Situationen automatisch eingenommen wird. Zum Beispiel kann es gewünscht sein, ein Schiebetürelement, also den verschieblichen Schiebetürflügel, relativ zu fest angebrachten Beschlagteilen als zweitem Vorrichtungsteil in eine ganz bestimmte Schließposition, in der seitliche Türelementränder bündig mit anderen Schiebetürelementrändern oder Möbel- bzw. Gebäudewänden abschließen, zu positionieren. Wenn der Benutzer das Schiebetürelement nur ungenau zuschiebt oder vor Abschluss der Bewegung mit einem Restschwung loslässt, der nicht genau für die Restbewegung in die gewünschte Position ausgelegt ist, kann eine solche Positionsrückführvorrichtung eine entsprechende Postionsjustage vornehmen.

Bekannt sind solche Positionsrückführvorrichtungen im Zusammenhang mit Schiebetüren zum Beispiel aus der WO 2006/056606. Dort ist eine Vorrichtung zum Abdämpfen der Bewegung eines Schiebetürelements vor Erreichen einer Endposition der Bewegungsstrecke dargestellt, bei der eine auf Zug belastete Schraubenfeder das Schiebetürelement in die Endposition zieht.

Ferner ist mit der EP 2 333 218 eine Dämpfungseinrichtung bekannt geworden, die Relativbewegungen in zwei entgegengesetzten Richtungen dämpfen und freigeben kann. Bei diesem Stand der Technik sind zwei Schraubenfedern vorgesehen, die beide mit entgegengesetzter Kraftrichtung mit einem Schieber gekoppelt sind, der wiederum mit einem Schiebetürelement gekoppelt wird.

Zum Stand der Technik zählt ferner die DE 20 2010 007 230 U1 bzw. identisch die EP 2 390 448 A1, die dem Oberbegriff des Anspruchs 1 zugrunde liegt.

Der Erfindung liegt die Aufgabe zugrunde, eine verbesserte Positionsrückführvorrichtung mit erweiterten Anwendungsmöglichkeiten anzugeben.

Zur Lösung dieser Aufgabe bezieht sich die Erfindung auf eine Vorrichtung zur Positionsrückführung eines in zwei zueinander entgegengesetzten Richtungen verschiebbaren Mitnehmers in eine Sollposition nach Anspruch 1, mit dem verschiebbaren Mitnehmer, zwei gegenläufigen Einwege-Rückstellkupplungen und zwei elastischen Elementen, die jeweils über eine jeweilige der Rückstellkupplungen mit dem Mitnehmer verbunden sind, wobei jede Rückstellkupplung bei einer Verschiebung des Mitnehmers aus der Sollposition in einer jeweiligen Richtung den Mitnehmer an ein jeweiliges der elastischen Elemente so koppelt, dass der Mitnehmer in der Verschiebebewegung durch das elastische Element in Richtung zu der Sollposition kraftbeaufschlagt ist, und bei einer Verschiebung des Mitnehmers in der anderen Richtung keine Kopplung zwischen dem Mitnehmer und diesem elastischen Element herstellt, so dass der Mitnehmer bei Verschiebungen in beiden Richtungen jeweils von einem jeweiligen der elastischen Elemente in Richtung zu der Sollposition kraftbeaufschlagt und von dem jeweils anderen elastischen Element freigegeben ist, und wobei einerseits der Mitnehmer und andererseits je ein nicht mit dem Mitnehmer zu koppelndes Ende beider elastischen Elemente jeweils mit einem von zwei relativ zueinander bewegbaren Vorrichtungsteilen verbunden sind, wobei eine der Verbindungen über eine Dämpfungskupplung vermittelt ist und diese Dämpfungskupplung zum Herstellen eines Kraftschlusses zwischen dem entsprechenden Vorrichtungsteil und einem Ende eines Dämpfers ausgelegt ist, wobei ein anderes Ende des Dämpfers mit dem anderen Vorrichtungsteil verbunden ist, sodass der Dämpfer im geschlossenen Zustand der Dämpfungskupplung eine Relativbewegung zwischen den beiden Vorrichtungsteilen dämpft, und wobei die Dämpfungskupplung einen Schieber aufweist, der entlang einer Schiebestrecke und in abgewinkelte Endstücke der Schiebestrecke bewegbar ist, welche Endstücke einer Freigabeposition der Dämpfungskupplung entsprechen, dadurch gekennzeichnet, dass der Mitnehmer ein Teil des Schiebers bildet, das bei der Bewegung in die abgewinkelten Endstücke auf der entgegengesetzten Seite der bei dieser Bewegung auftretenden Kippachse innerhalb des Schiebers angeordnet ist, sowie auf einen entsprechend ausgestatteten Schiebetürenbeschlag und eine entsprechend montierte Schiebetür und eine entsprechende Verwendung der Positionsrückführvorrichtung.

Die erfindungsgemäße Positionsrückführvorrichtung arbeitet demgemäß in zwei Richtungen und kann den verschiebbaren Mitnehmer bzw. ein mit diesem gekoppeltes weiteres Element, zum Beispiel ein Schiebetürelement, dementsprechend bei Verschiebungen in beiden Richtungen aus der Sollposition heraus in dieselbe zurückführen (oder umgekehrt ein Vorrichtungsteil mit der Positionsrückführvorrichtung relativ zu einem festen Bezugspunkt bewegen, der mit dem Mitnehmer gekoppelt ist). Dazu sind nicht nur zwei elastische Elemente vorgesehen, die jeweils die Aufgabe haben, in einer der beiden Richtungen die für das Rückführen notwendige Kraft bereitzustellen. Zudem sind zwei entsprechend gegenläufige Einwege-Rückstellkupplungen vorgesehen, von denen jede richtungsabhängig eine Kopplung zwischen dem Mitnehmer und einem entsprechenden elastischen Element herstellt bzw. freigibt (in diesem Sinn "Einwege"-Kupplungen). Damit wird der Mitnehmer also bei einer Auslenkung in eine bestimmte Richtung durch eine der beiden Rückstellkupplungen an eines der elastischen Elemente gekoppelt, während die andere Rückstellkupplung den Mitnehmer freigibt.

Wenn hier von zwei Rückstellkupplungen die Rede ist, bedeutet dies nicht zwingend, dass diese baulich völlig getrennt ausgeführt sein müssen. Sie können durchaus auch gemeinsame Bauteile aufweisen; wesentlich ist die geschilderte richtungsabhängige Freigabe bzw. Kopplung.

Dementsprechend bietet die Erfindung den Vorteil, das elastische Element für die bestimmte Richtung individuell vorsehen zu können. Damit kann es nach Wunsch Individuell ausgelegt werden. Zum Beispiel könnte es in einer Richtung bei gleichen Auslenkungsstrecken mit größeren Rückstellkräften verbunden sein als in der anderen Richtung oder auch einen richtungsabhängig individuellen Kraft-Weg-Zusammenhang zeigen. Alternativ dazu oder auch zusätzlich kann die Möglichkeit genutzt werden, elastische Elemente vorzuspannen. Das hat den Vorteil, dass bei kleinen Auslenkungen in Folge der Vorspannung bereits nennenswerte Rückstellkräfte auftreten. Wenn nämlich die Rückstellung nur über ein einziges elastisches Element erfolgt, beispielsweise eines, dass in eine Richtung auf Stauchung und in der anderen Richtung auf Dehnung beansprucht wird, so sind, auch bei nicht linearen Kraft-Weg-Zusammenhängen, die Rückstellkräfte in der Umgebung der Sollposition klein. Dementsprechend unsicher oder ungenau ist die Positionsbestimmung. Dieser Vorteil gilt auch gegenüber der Verwendung zweier elastischer Elemente ohne entsprechende Einwege-Kupplungen. Dann addieren sich nämlich die Kräfte beider elastischer Elemente, was letztlich zu einem gemeinsamen Kraft-Weg-Zusammenhang führt, der wiederum in der Umgebung der Sollposition dementsprechend kleine Rückstellkräfte beinhaltet (weil in der Sollpostion ein Kräftegleichgewicht herrschen muss).

Der Begriff "elastisches Element" steht ganz allgemein für Bauteile, die nach einem bestimmten Kraftwegzusammenhang eine Rückstellkraft zur Rückbewegung in die Sollposition bereitstellen. In Betracht kommen dabei nicht nur im klassischen Sinn des linearen Kraftwegzusammenhangs "elastische" Elemente. Bevorzugt sind elastische Elemente aus Elastomeren (wie z. B. Gummizüge), Gasdruckfedern und besonders Schraubenfedem und andere klassische Metallfedern.

Besonders bevorzugter Weise werden Schraubenfedern auf Zug beansprucht und, ebenfalls vorzugsweise bereits auf Zug vorgespannt.

Ferner richtet sich die Erfindung grundsätzlich auf Positonsrückführvorrichtungen mit zumindest zwei Richtungen, vorzugsweise aber auf solche mit genau zwei Richtungen, die zueinander entgegengesetzt sind. Vor allem bezieht sich die Erfindung dabei auf Richtungen im geraden linearen Sinn und dementsprechend auch Bewegungsrichtungen im Sinne einer Längsverschiebung. Im allgemeinsten Sinn ist hier von Richtungen aber auch im Sinne von Drehrichtungen und dementsprechend entgegengesetzten Drehbewegungen die Rede.

An den Rückstellungskupplungs-seitigen Enden der elastischen Elemente können verschiebbar geführte Schlitten vorgesehen sein, die einen Teil dieser Kupplungen bilden können.

In diesem Zusammenhang oder auch unabhängig davon können die Rückstellkupplungen vorteilhaft mit einer einseitigen Anlage ausgestaltet sein, also indem zwei Elemente in der einen Relativbewegungsrichtung aneinanderstoßen und sich in der anderen Relativbewegungsrichtung von einander lösen können, beispielsweise durch einen Eingriff eines Stifts in eine einseitig offene Ausnehmung.

Die erfindungsgemäße Positionsrückführvorrichtung kann für unterschiedlichste Vorrichtungsteile eingesetzt werden, richtet sich aber vorzugsweise auf Schlebetürsysteme. Auch denkbar sind Anwendungen etwa bei Arbeitsplatten z. B. Tischplatten, oder sonstigen bewegbaren Möbelteilen. In diesem Zusammenhang sind, wie eingangs bereits erwähnt, Dämpfungseinrichtungen bekannt. Auch die erfindungsgemäße Positionsrückführvorrichtung ist mit einem Dämpfer zu kombinieren. Dazu sind die entsprechenden Enden des Dämpfers einerseits mit dem Mitnehmer der Positionsrückführvorrichtung und andererseits mit den beiden Enden der elastischen Elemente zu koppeln, die nicht mit dem Mitnehmer gekoppelt sind. Natürlich können auch mehr als ein Dämpfer, insbesondere zwei Dämpfer, verwendet werden.

Insbesondere wird hierzu verwiesen auf die eingangs bereits zitierte EP 2 333 218. Wie dort wird eine Kupplung (im Folgenden als Dämpfungskupplung bezeichnet) verwendet, die einen Kraftschluss zwischen einem entsprechenden Vorrichtungstell (der beiden relativ zueinander bewegten Vorrichtungsteile) und einem Ende des Dämpfers herstellen und lösen kann. (Diese Dämpfungskupplung ist im vorliegenden Zusammenhang nicht zu verwechseln mit den Rückstellkupplungen.) In dieser Form kann, wie in der zitierten EP-Veröffentlichung beschrieben, in der Umgebung einer mittleren (im Gegensatz zu Endlagen-) Position insbesondere einer Schiebetür eine Dämpfung bewirkt werden und kann diese Dämpfung wiederum kombiniert werden mit der erfindungsgemäßen Rückführfunktion. In diesem Zusammenhang ist übrigens ein sich Lösen der Dämpfungskupplung nicht zwingend, (weil der Arbeitsbereich des oder der Dämpfer der Gesamtbewegungsstrecke entsprechen könnte) aber bevorzugt.

Erfindungsgemäß ist eine Ausgestaltung der Dämpfungskupplung mit einem sich entlang einer Schiebestrecke bewegenden und in abgewinkelten Endstücken der Schiebestrecke freigebenden Schieber vorgesehen. Ferner ist auch im vorliegenden Zusammenhang eine gabelartige Ausbildung des Schiebers zur Wechselwirkung mit einem Anschlagelement bevorzugt, wobei die gabelartige Form das Anschlagelement in einer Bewegung entlang der Schiebestrecke umgreift, in den genannten Endstücken jedoch freigibt, indem die Gabelform entsprechend verkippt wird. Zu den vorstehend genannten Ausgestaltungen im Zusammenhang mit der Dämpfung und der Dämpfungskupplung wird ergänzend auf die genannte EP-Veröffentlichung verwiesen.

Hinsichtlich der Kombination der Positionsrückführvorrichtung mit dem Dämpfer ist eine feste Verbindung des bereits öfter erwähnten Mitnehmers mit demjenigen Dämpfungskupplungsteil bevorzugt, das beim Lösen der Dämpfungskupplung mit dem Dämpfer verbunden bleibt, also insbesondere mit dem Schieber. Hier kann eine einstückige Ausführung besonders praktisch sein.

Der Mitnehmer stellt dabei eine Verlängerung des Schiebers über eine interne Kippachse hinaus dar. Mit der internen Kippachse soll die rotatorische Komponente der Bewegung des Schiebers in den abgewinkelten Endstücken beschrieben werden, sodass der Mitnehmer quasi gegenläufig verkippt wird.

Eine praktische und einfache Ausführung der Einwege-Rückstellkupplungen kann in einem Stift-Aufnahme-Mechanismus zwischen den bereits erwähnten Schlitten am Ende der elastischen Elemente und dem Mitnehmer bestehen, wie das Ausführungsbeispiel veranschaulicht. Zum Beispiel kann ein flacher Rundstift in eine ungefähr U-förmige und damit einseitig offene Vertiefung eingreifen.

Wie bereits erläutert, lassen sich mit der erfindungsgemäßen Positionsrückführvorrichtung in Kombination mit der Dämpfungseinrichtung Schiebetürelemente vorteilhaft montieren. Dementsprechend richtet sich die Erfindung auch auf einen Schiebetürenbeschlag mit diesen Elementen bzw. zumindest mit der Positionsrückführvorrichtung. In dieser Weise ändern sich die Gebrauchseigenschaften des Schiebetürsystems im Sinne der Positionsbestimmung und -rückführung und der Dämpfung vorteilhaft, sodass auch das Schiebetürsystem insgesamt Gegenstand der Erfindung ist.

Im Folgenden wird die Erfindung anhand eines Ausführungsbeispiels näher erläutert, wobei die einzelnen Merkmale auch in anderen Kombinationen erfindungswesentlich sein können und sich auf alle Kategorien der Erfindung beziehen.
- Figur 1: zeigt in den Einzeldarstellungen a bis k in einem vereinfachten Prinzipschema das Funktionsprinzip des Ausführungsbeispiels.
- Figur 2: zeigt in den Einzeldarstellungen a bis f eine konkrete Realisierungsform im Ausschnitt.

Figur 1 zeigt in der ersten Einzeldarstellung 1a eine symbolisch dargestellte Wand 1 mit einem Anschlagelement 2, hier in Form eines einfachen Stifts. Praktisch kann man sich diesen Stift In einer Montageschiene eines Schiebetürsystems montiert denken, vgl. zum Beispiel in der EP 2 333 218 die Figur 3. Darunter ist eine Baugruppe, nämlich eine erfindungsgemäße Positionsrückführvorrichtung kombiniert mit einer Dämpfungseinrichtung, vorgesehen (zu der streng genommen noch der Stift 2 gehört). Diese weist zwei gegenläufige pneumatische Lineardämpfer 3 und 4 auf, zu denen auf die eingangs zitierte WO-Schrift verwiesen wird. Ferner wird verwiesen auf die beiden Dämpfer 3a und 3b in Figur 1 und 3 bzw. die entsprechenden Dämpfer in den übrigen Figuren außer Figur 6a und b der EP-Schrift. Zwischen den Dämpfern 3 und 4 befindet sich eine Kulissenschiebeführung 5 mit einem Mitnehmer 6. Dieser ist mit den Enden der Kolbenstangen der Dämpfer 3 und 4 verbunden und in einer geraden Kulissenschiebeführungsbahn längsbeweglich zwischen einer in Figur 1 a gezeigten und einer entgegengesetzten Position, die in den Figure 1d und e annähernd erreicht ist. Dieser Mitnehmer 6 weist Ausnehmungen auf, in die Schlitten 7 und 8 eingreifen können. Diese Schlitten 7 und 8 sind ihrerseits in geraden Kulissenschiebeführungen verschiebbar, die aber jeweils nur die Hälfte (und zwar jeweils eine andere) der Länge der Führung des Mitnehmers 6 betragen, wie zeichnerisch angedeutet. Diese Baugruppe kann man sich dementsprechend auf einem Schiebetürelement montiert vorstellen. Sie bewegt sich also mit dem Schiebetürelement mit.

In Figur 1 a ist unter dem Anschlagelement 2 ein vertikaler Strich 9 eingezeichnet, der nur symbolisch für eine das Anschlagelement 2 einschließende Dämpfungskupplung steht, die mittelbar mit dem Mitnehmer 6 zusammenwirkt. Dies wird anhand Figur 2 noch näher erläutert. Im Übrigen wird zur Funktionsweise der Dämpfungskupplung ergänzend auf die häufig zitierte EP-Schrift und dort konkret auf die Figur 5 verwiesen.

Wenn man sich nun in der Reihenfolge der Einzeldarstellungen in Figur 1 die Unterschiede dazwischen verdeutlicht, erkennt man zunächst in der Folge der Darstellungen a bis d eine Bewegung der Baugruppe, also des Schiebetürelements, von rechts nach links.

In der als b bezeichneten Situation liegt der Stift 2 über dem Schlitten 7 und die (hier und im Folgenden zur Vereinfachung nicht mehr eingezeichnete) Kupplung 2, 9 ist bereits mit dem Schlitten 7 gekoppelt. Eine zwischen dem Schlitten 7 und einem davon distalen Endpunkt des Dämpfers 4 gespannte Zugschraubenfeder 10 zieht den Schlitten 7 und damit den Mitnehmer 6 und somit das Schiebetürelement relativ zu dem Stift 2 weiter. Die Kupplung 2, 9 greift dabei in einer anhand Figur 2 noch zur erläuternden Weise, sobald der Stift 2 die Position des Schlittens 7 und des Mitnehmers 6 ganz links (in Figur 1 a) erreicht.

Diese Bewegung schreitet fort, bis der Schlitten 7 das Ende seiner Bewegungsstrecke erreicht. Man erkennt, dass sich der Mitnehmer 6 dann von dem Schlitten 7 lösen kann, sich aber andererseits mit dem zweiten Schlitten 8 koppelt und diesen vor sich her schiebt. Dementsprechend ist die Baueinheit aus Dämpfungseinrichtung und Positonsrückführvorrichtung in Figur 1c bis h hinsichtlich der Oben-Unten-Zuordnung verdreht gezeichnet, nämlich um zu verdeutlichen, dass nunmehr der Stift 2 mit dem Schlitten 8 gekoppelt ist.

Die Bewegung in die mit d bezeichnete Position soll veranschaulichen, dass das in Figur 1a mit Schwung kommende Schiebetürelement etwas über die Sollposition hinausschießt, nämlich bis in die in den Figuren 1d und e dargestellte Position. In Figur 1e ist durch die beiden Pfeile links dargestellt, dass eine zu der Schraubenfeder 10 komplementäre zweite Schraubenfeder 11 nun stark gedehnt ist und beginnt, sich zusammenzuziehen. Dementsprechend bewegt sich das Schiebetürelement in den Einzeldarstellungen e, f und g nach rechts und ist in der Darstellung g in der Sollposition, nämlich mittig, angekommen. Die beiden Dämpfer 3 und 4 haben dabei dafür gesorgt, dass die Bewegungsenergie des Schiebetürelements dissipiert wurde und das Schiebetürelement in der Situation g stehen geblieben ist.

Das zweite Blatt mit den Figuren 1h bis k illustriert einen umgekehrten Vorgang, hier eine Auslenkung aus der Mittenposition nach rechts, bei der der Benutzer das Schiebetürelement gegen die Kraft der Feder 10 und die Dämpfungskraft schiebt. In der Situation j löst sich die Dämpfungskupplung 9 und wird das Schiebetürelement frei, wie k zeigt.

Anhand Figur 2, mit den Einzeldarstellungen a bis f, wird der mittlere Teil der erfindungsgemäßen Vorrichtung näher erläutert, und zwar in einer konkreten Darstellung. Dabei sind, soweit möglich, die gleichen Bezugsziffern eingetragen wie in Figur 1. Man erkennt einen Kunststoffkörper 5 der Baugruppe, der Kulissenschiebeführungen für hier konkret dargestellten Schlitten 7 und 8 und den dazwischen erkennbaren Mitnehmer 6 aufweist. Ferner weist dieser Kunststoffkörper 5 eine Kulissenschiebeführung für den gabelartig ausgebildeten Schieber 9 als Teil der Dämpfungskupplung auf. Zu diesem Schieber 9, seiner Führung und der diesbezüglichen Ausgestaltung des Kunststoffkörpers 5 und im Übrigen zu den ersichtlich vorne und hinten anschließenden und hier nicht gezeichneten Dämpfern kann verwiesen werden auf das Ausführungsbeispiel in der mehrfach zitierten EP-Schrift in Figur 4 und Figur 5. Abweichend von der dortigen Darstellung sind hier die beiden Federn 10 und 11 nicht einfach mit einem verlängerten Habelarm des Schiebers 9 dauerhaft gekoppelt sondern über die bereits erläuterten Einwege-Rückstellkupplungen. Diese sind besser ersichtlich in den Einzeldarstellungen b, c und d, in denen einzelne Teile weggelassen sind. Insbesondere erkennt man in Figur 2c eine U-förmige Aufnahme 12 in dem Mitnehmer 6 und in Figur 2d einen flachen Rundstift 13 an dem Schlitten 8. Damit ist auch zu erkennen, dass in Figur 2b ein komplementärer und nach unten weisender Stift an dem Schlitten 7 in die Aufnahme 12 eingreift. Umgekehrt enthält der Mitnehmer 6 unten eine komplementäre und hier nicht ersichtliche Aufnahme für den Stift 13. Figur 2e zeigt, wie der Mitnehmer 6, der Schieber 9 und der Schlitten 7 nach vorne links aus der Mittelposition herausbewegt sind und dabei die Feder 10 zusätzlich zu ihrer Zugvorspannung gedehnt ist. Umgekehrt zeigt Figur 2f, wie der Schieber 9, der Mitnehmer 6 und der Schlitten 8 nach rechts hinten ausgelenkt sind und dabei die Feder 11 gedehnt ist. (Die Zeichnung ist zeichnerisch insoweit vereinfacht, als die Federn 10 und 11 in Figur 2e und f nicht gedehnt gezeichnet sind, tatsächlich sind sie natürlich gedehnt, vergleiche die Darstellungen in Figur 1 und in der EP-Veröffentlichung, Figur 4.)

Diese Ausführung der Rückstellkupplungen 12, 13 hat insbesondere den Vorteil, besonders einfach in der Herstellung und gleichzeitig gegenüber den Kippbewegungen an den Enden der Bewegungsstrecke unempfindlich zu sein. Die runden Stifte können sich dazu leicht in den Aufnahmen mit den runden Anlageflächen drehen. Die Kippbewegungen entstehen, weil der Schieber 9 und der Mitnehmer 6 ein einheitliches Bauteil sind, dessen Mittelbereich in dem Kunststoffkörper 5 geführt ist und in den abknickenden Enden der Bewegungsstrecke (in Verbindung mit der gewünschten Kippbewegung der Gabel des Schiebers 9) insgesamt gedreht wird.

## Patentansprüche

1. Vorrichtung zur Positionsrückführung eines in zwei zueinander entgegengesetzten Richtungen verschiebbaren Mitnehmers (6) in eine Sollposition mit:
dem verschiebbaren Mitnehmer (6),
zwei gegenläufigen Einwege-Rückstellkupplungen (7, 8, 12, 13) und zwei elastischen Elementen (10, 11), die in der Sollposition des Mitnehmers (6) jeweils über eine der Rückstellkupplungen (7, 8, 12, 13) mit dem Mitnehmer (6) verbunden sind,
wobei jede Rückstellkupplung (7, 8, 12, 13) bei einer Verschiebung des Mitnehmers (6) aus der Sollposition in einer jeweiligen Richtung den Mitnehmer (6) an eines der elastischen Elemente (10, 11) so koppelt, dass der Mitnehmer (6) in der Verschiebebewegung durch das elastische Element (10, 11) in Richtung zu der Sollposition kraftbeaufschlagt ist, und bei einer Verschiebung des Mitnehmers (6) in der anderen Richtung keine Kopplung zwischen dem Mitnehmer und diesem elastischen Element (10, 11) herstellt, so dass der Mitnehmer (6) bei Verschiebungen in beiden Richtungen jeweils von einem jeweiligen der elastischen Elemente (10, 11) in Richtung zu der Sollposition kraftbeaufschlagt und von dem jeweils anderen elastischen Element (11, 10) freigegeben ist,
und wobei einerseits der Mitnehmer (6) mit einem von zwei relativ zueinander bewegbaren Vorrichtungsteilen, z. B. einer Wand (1), verbindbar ist und andererseits je ein nicht mit dem Mitnehmer (6) zu koppelndes Ende beider elastischer Elemente (10, 11) jeweils mit dem anderen der zwei relativ zueinander bewegbaren Vorrichtungsteile, z. B. einer Schiebetür, verbunden ist, wobei die Verbindung des Mitnehmers (6) mit dem Vorrichtungsteil, z. B. der Wand (1), über eine Dämpfungskupplung (2, 9) der Positionsrückführungsvorrichtung vermittelt ist und diese Dämpfungskupplung (2, 9) zum Herstellen eines Kraftschlusses zwischen dem entsprechenden Vorrichtungsteil, z. B. der Wand (1), und einem mit dem Mitnehmer (6) verbundenen Ende eines Dämpfers (3, 4) der Positionsrückführungsvorrichtung ausgelegt ist, wobei ein anderes Ende des Dämpfers (3, 4) mit dem anderen Vorrichtungsteil, z. B. der Schiebetür, verbunden ist, sodass der Dämpfer (3, 4) im geschlossenen Zustand der Dämpfungskupplung (2, 9) eine Relativbewegung zwischen den beiden Vorrichtungsteilen, also z. B. zwischen der Wand (1) und der Schiebetür, dämpft,
und wobei die Dämpfungskupplung (2, 9) einen Schieber (9) aufweist, der entlang einer Schiebestrecke der Positionsrückführungsvorrichtung und in abgewinkelte Endstücke der Schiebestrecke bewegbar ist, welche Endstücke einer Freigabeposition der Dämpfungskupplung (2, 9) entsprechen,
**dadurch gekennzeichnet, dass** der Mitnehmer (6) ein Teil des Schiebers (9) bildet, das bei der Bewegung in die abgewinkelten Endstücke auf der dem Schieber (9) entgegengesetzten Seite der bei dieser Bewegung auftretenden Kippachse, die innerhalb des Schiebers (9) liegt, angeordnet ist, so dass der Mitnehmer quasi gegenläufig verkippt wird.

2. Positionsrückführvorrichtung nach Anspruch 1, bei der der Mitnehmer (6) in den beiden Bewegungsrichtungen jeweils gerade längsverschiebbar ist.

3. Positionsrückführvorrichtung nach einem der vorstehenden Ansprüche, bei dem die beiden elastischen Elemente (10, 11) Schraubenfedern und vorzugsweise auf Zug gespannt sind.

4. Positionsrückführvorrichtung nach einem der vorstehenden Ansprüche, bei der die Rückstellkupplungen (7, 8, 12, 13) je einen mit dem jeweiligen elastischen Element fest verbundenen und verschiebbar geführten Schlitten (7, 8) aufweisen.

5. Positionsrückführvorrichtung nach einem der vorstehenden Ansprüche, bei der die Rückstellkupplungen (7, 8, 12, 13) je eine einseitige Anlage (12, 13) zur Kraftbeaufschlagung und eine dazu richtungsmäßig entgegengesetzte Freigabe vorsehen, und zwar indem zwei Elemente der Rückstellkupplungen (7, 8, 12, 13) in der einen Bewegungsrichtung des Mitnehmers (6) aneinander stoßen und sich in der anderen Bewegungsrichtung des Mitnehmers (6) voneinander lösen können.

6. Positionsrückführvorrichtung nach einem der vorstehenden Ansprüche , bei der sich die Dämpfungskupplung (2, 9) bei Relativbewegungen der beiden Vorrichtungsteile in beiden Richtungen lösen kann.

7. Positionsrückführvorrichtung nach einem der vorstehenden Ansprüche , bei der die Dämpfungskupplung (2, 9) ein Anschlagelement (2) aufweist und der Schieber (9) gabelartig ausgebildet ist, wobei die Dämpfungskupplung (2, 9) dazu ausgebildet ist, dass der Schieber (9) mit seiner gabelartigen Form das Anschlagelement (2) umgreift, wenn der Schieber (9) in einem Mittelbereich der Schiebestrecke angeordnet ist, und das Anschlagelement (2) zu einer Außenseite freigibt, wenn sich der Schieber (9) in der Freigabeposition in dem abgewinkelten Endstück der Schiebestrecke befindet.

8. Positionsrückführvorrichtung nach einem der vorstehenden Ansprüche, bei der der Mitnehmer (6) fest mit dem Schieber (9) verbunden und vorzugsweise einstückig mit ihm ausgeführt ist, wobei der Schieber (9) bei dem Lösen der Dämpfungskupplung (2, 9) mit einem Ende des Dämpfers verbunden bleibt.

9. Positionsrückführvorrichtung nach Anspruch 4, bei der die Schlitten (7, 8) und der Mitnehmer (6) jeweils über einen Stift-Aufnahme-Mechanismus (12, 13) mit einem quer zu den Bewegungsrichtungen verlaufenden Stift (13) als Rückstellkupplung (7, 8, 12, 13) gekoppelt sind.

10. Verwendung einer Positionsrückführvorrichtung nach einem der vorstehenden Ansprüche für eine Schiebetür.

11. Schiebetürenbeschlag mit einer Schiene zum Halten eines Schiebetürelements, einem Verschiebelager zum verschieblichen Führen des Schiebetürelements und einer Positionsrückführvorrichtung nach einem der Ansprüche 1 bis 9 zum Rückführen des Schiebetürelements in eine vorgegebene Position.

12. Schiebetürsystem mit einem Schiebetürenbeschlag nach Anspruch 11 und einem von dem Beschlag gehaltenen Schiebetürelement, dass durch die Positonsrückführvorrichtung in eine vorgegebene Position rückführbar ist.

## Claims

1. A device for restoring the position of a carrier (6) into a desired position, said carrier (6) being displaceable in two opposing directions, and said device comprising:
said displaceable carrier (6),
two one-way re-set couplings (7, 8, 12, 13) operating in opposing directions, and
two elastic elements (10, 11) which are respectively connected to said carrier (6) by means of one of said re-set couplings (7, 8, 12, 13) in the desired position of said carrier (6),
each re-set coupling (7, 8, 12, 13) coupling said carrier (6) to one of said elastic elements (10, 11) when said carrier (6) is displaced out of said desired position in a respective direction such that said carrier (6) has force applied to it by said elastic element (10, 11) in the displacement movement in the direction of the desired position, and when said carrier (6) is displaced in the other direction no coupling is established between said carrier and this elastic element (10, 11) so that said carrier (6), when displaced in both directions, respectively has force applied to it by a respective one of said elastic elements (10, 11) in the direction of said desired position and is released by the respective other elastic element (11, 10),
and on the one hand said carrier (6) being connectable to one of two device parts that can be moved relative to one another, e.g. a wall (1), and on the other hand an end that is not to be coupled with said carrier (6) of both elastic elements (10, 11) respectively being connected to the other of the two device parts that can be moved relative to one another, e.g. a sliding door, the connection of said carrier (6) to said device part, e.g. the wall (1), being implemented by means of a damping coupling (2, 9) of said position restoring device, and this damping coupling (2, 9) being designed to establish a forced closure between the corresponding device part, e.g. said wall (1), and an end of a damper (3, 4) of said position restoring device connected to said carrier (6), another end of said damper (3, 4) being connected to the other device part, e.g. said sliding door, so that in the closed state of said damping coupling (2, 9) said damper (3, 4) damps a relative movement between the two device parts, i.e. for example between said wall (1) and said sliding door,
and said damping coupling (2, 9) having a slider (9) which can be moved along a slide section of said position restoring device and into angled end pieces of said slide section, which end pieces correspond to a release position of said damping coupling (2, 9),
**characterized in that** said carrier (6) forms a part of said slider (9) which when moved into said angled end pieces is disposed on the side opposite said slider (9) of the tilt axis occurring in this movement and which lies within said slider (9) so that said carrier is tilted, as it were, in the opposite direction.

2. The position restoring device according to Claim 1, wherein said carrier (6) can be displaced in a straight line longitudinally in both directions of movement respectively.

3. The position restoring device according to any of the preceding claims, wherein the two elastic elements (10, 11) are helical springs and are preferably tensioned.

4. The position restoring device according to any of the preceding claims, wherein said re-set couplings (7, 8, 12, 13) each have a carriage (7, 8) connected securely to the respective elastic element and guided displaceably.

5. The position restoring device according to any of the preceding claims, wherein said re-set couplings (7, 8, 12, 13) each provide a one-sided contact area (12, 13) for the application of force and a release in the opposite direction by two elements of said re-set couplings (7, 8, 12, 13) abutting against one another in the one direction of movement of said carrier (6) and being able to detach from one another in the other direction of movement of said carrier (6).

6. The position restoring device according to any of the preceding claims, wherein said damping coupling (2, 9) can detach with relative movements of the two device parts in both directions.

7. The position restoring device according to any of the preceding claims, wherein said damping coupling (2, 9) has a stop element (2) and said slider (9) is made in the shape of a fork, said damping coupling (2, 9) being designed such that said slider (9), with its fork-like form, engages around said stop element (2) when said slider (9) is disposed in a central region of said slide section and releases said stop element (2) to an outside when said slider (9) is located in the release position in said angled end piece of said slide section.

8. The position restoring device according to any of the preceding claims, wherein said carrier (6) is connected securely to said slider (9) and is preferably made integrally with the latter, said slider (9) remaining connected to one end of said damper when said damping coupling (2, 9) is released.

9. The position restoring device according to Claim 4, wherein said carriages (7, 8) and said carrier (6) are respectively coupled by means of a pin receiving mechanism (12, 13) to a pin (13) extended transversely to the directions of movement as a re-set coupling (7, 8, 12, 13).

10. The use of a position restoring device according to any of the preceding claims for a sliding door.

11. A sliding door fitting having a track for holding a sliding door element, a displacement bearing for displaceably guiding said sliding door element and a position restoring device according to any of Claims 1 to 9 for returning said sliding door element to a predetermined position.

12. A sliding door system having a sliding door fitting according to Claim 11 and a sliding door element held by said fitting and that can be returned to a predetermined position by said position restoring device.

## Revendications

1. Dispositif de retour dans une position de consigne d'un organe d'entraînement (6) pouvant coulisser dans deux directions opposées l'une à l'autre, comprenant :
ledit organe d'entraînement (6) susceptible de coulisser,
deux couplages de rappel (7, 8, 12, 13) unidirectionnels à orientation opposée et
deux éléments élastiques (10, 11) qui sont reliés à l'organe d'entraînement (6), chacun par l'intermédiaire d'un des couplages de rappel (7, 8, 12, 13), dans la position de consigne de l'organe d'entraînement (6),
dans lequel, lors d'un coulissement de l'organe d'entraînement (6) depuis la position de consigne vers une direction respective, chaque couplage de rappel (7, 8, 12, 13) couple l'organe d'entraînement (6) à l'un des éléments élastiques (10, 11) de telle manière que l'organe d'entraînement (6), dans le déplacement par coulissement, est soumis à une force sous l'effet de l'élément élastique (10, 11) dans la direction l'amenant à la position de consigne, et lors d'un coulissement de l'organe d'entraînement (6) dans l'autre direction, il ne se produit aucun couplage entre l'organe d'entraînement et cet élément élastique (10, 11), si bien que l'organe d'entraînement (6), lors de coulissements dans les deux directions, est soumis à une force d'un des éléments élastiques (10, 11) dans la direction l'amenant à la position de consigne et est dégagé de l'autre des éléments élastiques (11, 10),
et dans lequel, d'une part, l'organe d'entraînement (6) peut être relié à une partie parmi deux parties de dispositif mobiles l'une par rapport à l'autre, par exemple une paroi (1), et d'autre part, une extrémité respective des deux éléments élastiques (10, 11) non destinée à être couplée avec l'organe d'entraînement (6) est reliée à l'autre partie respective des deux parties de dispositif mobiles l'une par rapport à l'autre, par exemple une porte coulissante, la liaison de l'organe d'entraînement (6) à la partie de dispositif, par exemple la paroi (1), se faisant par l'intermédiaire d'un couplage d'amortissement (2, 9) du dispositif de retour en position et ce couplage d'amortissement (2, 9) étant conçu pour produire une complémentarité de force entre la partie de dispositif en question, par exemple la paroi (1), et une extrémité de l'amortisseur (3, 4) du dispositif de retour en position qui est reliée à l'organe d'entraînement (6), une autre extrémité de l'amortisseur (3, 4) étant reliée à l'autre partie de dispositif, par exemple la porte coulissante, de telle manière que l'amortisseur (3, 4), à l'état fermé du couplage d'amortissement (2, 9), amortit un déplacement relatif entre les deux parties de dispositif, soit par exemple entre la paroi (1) et la porte coulissante,
et dans lequel le couplage d'amortissement (2, 9) présente un curseur (9) qui est déplaçable le long d'une trajectoire de coulissement du dispositif de retour en position et qui est déplaçable vers des éléments terminaux courbés de la trajectoire de coulissement, lesquels éléments terminaux correspondent à une position de dégagement du couplage d'amortissement (2, 9),
**caractérisé en ce que** l'organe d'entraînement (6) forme une partie du curseur (9) qui, lors du déplacement vers les éléments terminaux courbés, est disposée du côté de l'axe de basculement créé lors de ce déplacement, lequel côté est opposé au curseur (9) et l'axe de basculement étant situé à l'intérieur du curseur (9), si bien que l'organe d'entraînement subit un basculement selon une orientation quasi opposée.

2. Dispositif de retour en position selon la revendication 1, dans lequel l'organe d'entraînement (6) est déplaçable longitudinalement dans les deux directions de déplacement de manière rectiligne.

3. Dispositif de retour en position selon l'une des revendications précédentes, dans lequel les deux éléments élastiques (10, 11) sont des ressorts hélicoïdaux et sont de préférence sollicités en traction.

4. Dispositif de retour en position selon l'une des revendications précédentes, dans lequel les couplages de rappel (7, 8, 12, 13) présentent chacun un chariot (7, 8) solidaire de l'élément élastique respectif et déplaçable par coulissement.

5. Dispositif de retour en position selon l'une des revendications précédentes, dans lequel les couplages de rappel (7, 8, 12, 13) prévoient chacun une installation (12, 13) sur une face, qui est destinée à l'exercice d'une force, et une libération qui y est directionnellement opposée, à savoir que les deux éléments des couplages de rappel (7, 8, 12, 13), dans un sens de déplacement de l'organe d'entraînement (6), viennent se heurter, tandis que dans l'autre sens de déplacement de l'organe d'entraînement (6), il se séparent.

6. Dispositif de retour en position selon l'une des revendications précédentes, dans lequel le couplage d'amortissement (2, 9) peut se séparer lors des mouvements relatifs des deux parties de dispositif dans les deux directions.

7. Dispositif de retour en position selon l'une des revendications précédentes, dans lequel le couplage d'amortissement (2, 9) présente un élément de butée (2) et le curseur (9) est conçu fourchu, le couplage d'amortissement (2, 9) étant conçu de manière que le curseur (9) saisisse, grâce à sa forme fourchue, l'élément de butée (2) lorsque le curseur (9) est disposé dans une zone médiane de la trajectoire de coulissement, et libère l'élément de butée (2) vers un côté extérieur lorsque le curseur (9) se trouve dans la position de dégagement dans l'élément terminal courbé de la trajectoire de coulissement.

8. Dispositif de retour en position selon l'une des revendications précédentes, dans lequel l'organe d'entraînement (6) est solidaire du curseur (9) et est de préférence conçu d'un seul tenant avec celui-ci, le curseur (9) restant lié à une extrémité de l'amortisseur lors de la séparation du couplage d'amortissement (2, 9).

9. Dispositif de retour en position selon la revendication 4, dans lequel les chariots (7, 8) et l'organe d'entraînement (6) sont respectivement couplés par le biais d'un mécanisme à tourillon et évidement (12, 13) comportant un tourillon (13) qui se prolonge transversalement aux directions de déplacement pour former un couplage de rappel (7, 8, 12, 13).

10. Utilisation d'un dispositif de retour en position selon l'une des revendications précédentes pour une porte coulissante.

11. Ferrure pour porte coulissante comportant un rail destiné à maintenir un élément de porte coulissante, un palier de coulissement pour le guidage coulissant de l'élément de porte coulissante et un dispositif de retour en position selon l'une des revendications 1 à 9 destiné au rappel de l'élément de porte coulissante dans une position prédéfinie.

12. Système de porte coulissante comportant une ferrure pour porte coulissante selon la revendication 11 et un élément de porte coulissante maintenu par la ferrure, qui peut être rappelé dans une position prédéfinie sous l'effet du dispositif de retour en position.
